# EUROPÄISCHE PATENTSCHRIFT

(11) **EP 1 232 840 B1**
(45) Veröffentlichungstag und Bekanntmachung des Hinweises auf die Patenterteilung: **24.03.2004**
(21) Anmeldenummer: 01810162.6
(22) Anmeldetag: 16.02.2001
(51) Int. Cl.: B26D 3/26

(54) **Hacker zum Zerkleinern von Lebensmitteln**
Chopper for crushing foodstuffs
Hacheur pour hâcher des produits alimentaires

(43) Veröffentlichungstag der Anmeldung: 21.08.2002
(73) Patentinhaber: Zyliss AG, 3250 Lyss (CH)
(72) Erfinder: Weibel, Hans, 3054 Schüpfen (CH); Ackermann, René, 4626 Niederbuchsiten (CH)
(74) Vertreter: BOVARD AG - Patentanwälte

(56) Entgegenhaltungen:
- EP-A- 0 345 223
- EP-A- 1 027 966
- DE-C- 935 749

## Beschreibung

Die Erfindung betrifft einen Hacker zum Zerkleinern von Lebensmitteln, mit einem Oberteil, einem in diesem verschiebbaren Stössel mit einem Betätigungskopf und einem Messer und einem mit dem Oberteil verbundenen Unterteil (siehe DE-C-935 749).

Derartige Hacker sind in vielerlei Ausführungsarten bekannt. Sie werden benutzt, indem vorbereitete Lebensmittel, zum Beispiel geschälte Zwiebeln, auf einem Brett oder in einem zum Hacker passenden Becher bereitgelegt und dann durch das Messer des Hacker zerkleinert werden, indem der Benutzer mit einer Hand so oft auf den Betätigungskopf drückt oder schlägt, bis der gewünschte Zerkleinerungsgrad erreicht ist. Dabei wird der Hacker mit der anderen Hand am Oberteil festgehalten. Mit dem Stössel ist üblicherweise ein Mechanismus verbunden, der diesen bei jedem Hub ein wenig dreht, damit das Messer das Hackgut jedesmal in einem anderen Winkel trifft. Eine Rückholfeder bringt den Stössel nach jedem Schnitt in eine obere Ausgangslage zurück.

Bei diesen bekannten Hackern besteht ein Problem darin, dass der Betätigungskopf an der Hand Schmerzen verursachen kann, wenn schlagende Bewegungen ausgeführt werden. Man hat deshalb schon Betätigungsköpfe mit einer grossen Oberfläche konstruiert, um bei der Betätigung die auf die Hand wirkende Flächenpressung gering zu halten. Der Grösse des Betätigungskopfes sind aber praktische und ästhetische Grenzen gesetzt. Ein weiteres Problem ist in vielen Fällen das Festhalten des Hackers an seinem Oberteil. Insbesondere wenn der Benutzer nasse Hände hat, kann es leicht passieren, dass ihm der Hacker aus der Hand gleitet. Auch die Reinigung der bekannten Hacker nach dem Gebrauch gestaltet sich in manchen Fällen umständlich. Wenn schliesslich bekannte Hacker der beschriebenen Art aus Kunststoff mittels Spritzgiessverfahrens in verschiedenen Farben produziert werden sollen, bereitet jeder Farbwechsel einen erheblichen Aufwand, insbesondere durch den Stillstand der betreffenden Spritzgiessmaschine und nicht selten auch durch den Verlust der unmittelbar nach dem Farbwechsel gegossenen Teile infolge Farbunreinheiten.

Ausgehend von diesem Stand der Technik liegen der Erfindung die Aufgaben zu Grunde, einen Hacker vorzuschlagen, bei dem die beim Betätigen mit der Hand auf den Betätigungskopf ausgeübten Schläge so weit gedämpft werden, dass sie dem Benutzer keine Schmerzen verursachen und/oder dessen Oberteil so griffig ist, dass der Hacker dem Benutzer nicht aus der Hand rutscht, selbst wenn diese nass ist.

Diese Aufgaben werden gemäss der Erfindung dadurch gelöst, dass im Oberteil und/oder auf der Oberseite des Betätigungskopfes Teile aus einem Material eingesetzt sind, das weicher ist als das Material des Oberteils beziehungsweise des Betätigungskopfes.

Durch diese Massnahmen wird es auch möglich, eine grosse Anzahl von Oberteilen und Betätigungsköpfen aus einem farblosen oder einheitlich gefärbten Material herzustellen und den Hackern bei der Endmontage durch Einsetzen der weichen Teile aus einem Material mit einer anderen Farbe ein spezielles Aussehen zu verleihen.

Vorzugsweise ist das Material der eingesetzten Teile deutlich weicher als das Material des Oberteils beziehungsweise des Betätigungskopfes, besonders bevorzugt derart gummielastisch, dass es sich von Hand elastisch verformen lässt. Nach einer bevorzugten Ausführungsart der Erfindung hat das auf der Oberseite des Betätigungskopfes eingesetzte Teil die Form einer Kugelkalotte. Wenn zwischen dem Betätigungskopf und dem Teil mit der Form einer Kugelkalotte ein als Luftpolster dienender Hohlraum vorgesehen ist, werden die beim Hacken durch die Hand des Benutzers auf den Betätigungskopf ausgeübten Schläge noch besser gedämpft. Die im Oberteil eingesetzten Teile, vorzugsweise mindestens zwei Stück, weisen vorzugsweise eine ovale Form auf, wodurch das Oberteil besonders bequem mit einer Hand umfasst werden kann. Sowohl die im Oberteil eingesetzten Teile als auch das auf dem Betätigungskopf aufgesetzte Teil weisen vorzugsweise jeweils mindestens zwei Befestigungszungen auf, die in entsprechenden Öffnungen des Oberteils beziehungsweise des Betätigungskopfes aufgenommen sind und darin mittels an den Befestigungszungen vorgesehener Rastnasen festgehalten werden. Durch diese Befestigungsart können die eingesetzten Teile ohne Zuhilfenahme von Werkzeugen entfernt und auch wieder eingesetzt werden. Nach einer weiteren besonderen Ausführungsart der Erfindung weist das Oberteil im Bereich jedes der in ihm eingesetzten Teile jeweils eine Öffnung auf, die durch das entsprechende Teil abgedeckt ist. Wird das eingesetzte Teil entfernt, kann durch diese Öffnung hindurch das Innere des Hackers ausgespült werden.

Die Erfindung wird nachfolgend anhand eines in den beiliegenden Zeichnungen dargestellten Ausführungsbeispiels beispielsweise näher erläutert.

Es zeigt
- Figur 1: eine perspektivische Ansicht des Hackers mit niedergedrücktem Stössel,
- Figur 2: eine perspektivische Ansicht des Hackers, wobei die einsetzbaren Teile des Oberteils und des Betätigungskopfes abgenommen dargestellt sind,
- Figur 3: einen Längsschnitt durch den Hacker,
- Figur 4: den Betätigungskopf entsprechend Figur 3 in gegenüber Figur 3 vergrössertem Massstab und
- Figur 5: einen Ausschnitt des Oberteils entsprechend Figur 3 in gegenüber Figur 3 vergrössertem Massstab.

In Figur 1 ist ein Ausführungsbeispiel eines erfindungsgemässen Hackers perspektivisch dargestellt. Der Stössel 6 ist in dieser Ansicht niedergedrückt, damit unten das Messer 9 sichtbar ist, welches in diesem Beispiel zickzackartig gebogen ist. Das Oberteil des Hackers besteht aus zwei Teilen 1 und 2, die zu Reinigungszwecken um Scharnierstifte 3 und 4 (4 nur in Figur 3 sichtbar) nach oben schwenkbar sind, wenn das Unterteil 11, welches mit dem Oberteil bajonettartig verbunden ist, abgenommen ist. Ein Hackgutbecher 13 ist unterhalb des Hackers dargestellt. Oben am Stössel 6 ist ein Betätigungskopf 8 angebracht. Von den erfindungsgemässen Einsatzteilen, die später noch genauer beschrieben werden, sind in dieser Figur die Teile 14 und 17 sichtbar.

Figur 2 zeigt ebenfalls eine perspektivische Ansicht des Hackers, wobei hier im Gegensatz zur Darstellung nach Figur 1 der Stössel in seiner oberen Ausgangslage gezeigt ist, in welcher er durch die Rückholfeder 7 gehalten wird. Über dem Betätigungskopf 8 ist eine Kalotte 17 dargestellt, an der vier Befestigungszungen 18 einstückig angeordnet sind. Die Kalotte wird auf dem Betätigungskopf 8 befestigt, indem die Befestigungszungen 18 in entsprechende, im Betätigungskopf 8 vorgesehene Öffnungen eingreifen und darin mittels Rastnasen (siehe Figur 4) festgehalten werden. Die Kalotte besteht aus einem Material, das wesentlich weicher ist als das Material des Betätigungskopfes 8, derart, dass die Kalotte 17 sich beim Betätigen mit der Hand elastisch verformen kann. Die Flexibilität des Materials der Kalotte 17 ermöglicht es auch, dass diese ohne Werkzeuge vom Betätigungskopf 8 entfernt und wieder auf diesen gesteckt werden kann. In Figur 4 sieht man die mit dem Betätigungskopf 8 verbundene Kalotte 17 in einem Längsschnitt. In dieser Darstellung ist auch sehr deutlich ein Hohlraum 19 zwischen der Oberseite des Betätigungskopfes 8 und der Kalotte 17 zu erkennen. Das durch diesen Hohlraum 19 entstehende Luftpolster unterstützt die dämpfende Wirkung des weichen Materials der Kalotte 17.

In ähnlicher Weise ist im Oberteil ein Einsatzteil 14 befestigt, das in Figur 2 abgenommen dargestellt ist. Auch dieses Einsatzteil ist aus einem weichen, von Hand verformbaren Material hergestellt und weist Befestigungszungen 16 auf, die in entsprechende Öffnungen des Oberteils 1 oder 2 eingreifen und darin mittels Rastnasen festgehalten werden. In Figur 5, die einen vergrösserten Ausschnitt aus Figur 3 zeigt, ist deutlich erkennbar, wie die Befestigungszungen 16 des Einsatzteils 14 in entsprechenden Öffnungen des Oberteils 1 sitzen.

In Figur 2 ist ferner deutlich zu sehen, dass nach dem Entfernen des Einsatzteils 14 im Oberteil 1 eine Öffnung 10 frei liegt, durch die das Messer 9 sichtbar ist. Durch diese Öffnung 10 kann das Innere des Hackers mit Wasser ausgespült werden. Falls der Hacker gründlicher gereinigt werden soll, können nach dem Abnehmen des Unterteils 11 die beiden Hälften 1 und 2 des Oberteils wie weiter oben beschrieben auseinander geschwenkt werden, wodurch das Messer 9 dann vollständig frei liegt. Gegenüberliegend dem Einsatzteil 14 ist auf der anderen Seite im Oberteil 2 ein gleiches Einsatzteil 15 vorhanden, wie man dies in Figur 3 sieht. Wird das zweiteilige Oberteil 1, 2 des Hackers mit einer Hand umfasst, geben die Einsatzteile 14 und 15 aufgrund ihrer Elastizität leicht nach, was die Griffigkeit des Hackers wesentlich verbessert und sicher verhindert, dass der Hacker dem Benutzer aus der Hand gleiten kann.

In Figur 3, welche einen Längsschnitt durch das beschriebene Ausführungsbeispiel des Hackers zeigt, ist in der Mitte das Zentralteil 5 sichtbar, welches den eingangs erwähnten Mechanismus zum Drehen des Messers 9 aufnimmt und an welchem die beiden Hälften 1 und 2 des Oberteils durch die Scharnierstifte 3 und 4 gelenkig angeordnet sind. Ferner ist in dieser Figur ein Abstreifer 12 zu erkennen, durch den das Messer 9 hindurch ragt.

Durch die beschriebene Konstruktion des erfindungsgemässen Hackers ist es in einfacher Weise möglich, das optische Erscheinungsbild des Hackers den Kundenwünschen anzupassen. Beispielsweise können das Oberteil 1, 2 und das Unterteil 11, zu deren Herstellung relativ komplizierte Werkzeuge notwendig sind, in grossen Stückzahlen aus einem transparenten Kunststoff hergestellt werden. Mit diesen Teilen können die Hacker montiert und so bereitgehalten werden. Die aus einem weicheren Material bestehenden Einsatzteile 14 und 15 sowie die Kalotte 17 können in verschiedenen Farben produziert und ebenfalls bereitgehalten werden. Im Bedarfsfall genügen dann wenige Handgriffe, um die vorbereiteten Hacker mit den Einsatzteilen und Kalotten der gewünschten Farbe auszurüsten. Vorteilhaft haben jeweils die Kalotte 17, die Einsatzteile 14 und 15 sowie der Hackgutbecher 13 die selbe Farbe.

## Patentansprüche

1. Hacker zum Zerkleinern von Lebensmitteln, mit einem Oberteil (1, 2), einem in diesem verschiebbaren Stössel (6) mit einem Betätigungskopf (8) und einem Messer (9) und einem mit dem Oberteil (1, 2) verbundenen Unterteil (11), **dadurch gekennzeichnet, dass** im Oberteil (1, 2) und/oder auf der Oberseite des Betätigungskopfes (8) Teile (14, 15, 17) aus einem Material eingesetzt sind, das weicher ist als das Material des Oberteils (1, 2) beziehungsweise des Betätigungskopfes (8).

2. Hacker nach Anspruch 1, **dadurch gekennzeichnet, dass** das Material der eingesetzten Teile (14, 15, 17) gummielastisch ist, derart, dass es sich von Hand elastisch verformen lässt.

3. Hacker nach einem der vorangehenden Ansprüche, **dadurch gekennzeichnet, dass** auf der Oberseite des Betätigungskopfes (8) ein Teil (17) aus einem Material eingesetzt ist, das weicher ist als das Material des Betätigungskopfes (8) und dass dieses Teil (17) die Form einer Kugelkalotte hat.

4. Hacker nach Anspruch 3, **dadurch gekennzeichnet, dass** am Rand des Teils (17) mit der Form einer Kugelkalotte mindestens zwei Befestigungszungen (18) vorstehen, welche in entsprechenden Öffnungen des Betätigungskopfes (8) aufgenommen sind und darin mittels an den Befestigungszungen vorgesehener Rastnasen festgehalten werden.

5. Hacker nach Anspruch 3 oder 4, **dadurch gekennzeichnet, dass** zwischen dem Betätigungskopf (8) und dem Teil (17) mit der Form einer Kugelkalotte ein als Luftpolster dienender Hohlraum (19) besteht.

6. Hacker nach einem der vorangehenden Ansprüche, **dadurch gekennzeichnet, dass** im Oberteil (1, 2) mindestens zwei Teile (14, 15, 17) aus einem Material eingesetzt sind, das weicher ist als das Material des Oberteils (1, 2) und dass diese Teile (14, 15) eine ovale Form aufweisen.

7. Hacker nach Anspruch 6, **dadurch gekennzeichnet, dass** die im Oberteil (1, 2) eingesetzten Teile (14, 15) jeweils mindestens zwei Befestigungszungen (16) aufweisen, welche in entsprechenden Öffnungen des Oberteils (1, 2) aufgenommen sind und darin mittels an den Befestigungszungen (16) vorgesehener Rastnasen festgehalten werden.

8. Hacker nach Anspruch 6 oder 7, **dadurch gekennzeichnet, dass** das Oberteil (1, 2) im Bereich jedes der in ihm eingesetzten Teile (14, 15) jeweils eine Öffnung (10) aufweist, die durch das entsprechende Teil (14, 15) abgedeckt ist.

## Claims

1. Chopper for chopping up food, with an upper portion (1, 2), a push rod (6) displaceable therein, with an actuation head (8) and a blade (9), as well as a lower portion (11) connected to the upper portion (1, 2), **characterised in that** parts (14, 15, 17) are inserted in the upper portion (1, 2) and/or on the top surface of the actuation head (8) that are made of a material which is softer than the material of the upper portion (1, 2) or respectively of the actuation head (8).

2. Chopper according to claim 1, **characterised in that** the material of the parts (14, 15, 17) inserted is a rubbery elastic material such that it is able to be deformed by hand.

3. Chopper according to one of the preceding claims, **characterised in that** inserted on the top surface of the actuation head (8) is a part (17) made of a material which is softer than the material of the actuation head (8), and **in that** this part (17) has the shape of a spherical cap.

4. Chopper according to claim 3, **characterised in that** at the edge of the part (17) having the shape of the spherical cap at least two attachment tabs (18) protrude, which are received in corresponding apertures of the actuation head (8), and are held firmly therein by means of engagement protrusions provided on the attachment tabs.

5. Chopper according to claim 3 or 4, **characterised in that** between the actuation head (8) and the part (17) having the shape of the spherical cap there exists a hollow space (19) serving as an air cushion.

6. Chopper according to one of the preceding claims, **characterised in that** inserted in the upper portion (1, 2) are at least two parts (14, 15, 17) made of a material which is softer than the material of the upper portion (1, 2), and **in that** these parts (14, 15) have an oval sh,ape.

7. Chopper according to claim 6, **characterised in that** the parts (14, 15) inserted in the upper portion (1, 2) each have at least two attachment tabs (16), which are received in corresponding apertures of the upper portion (1, 2) and are firmly held therein by means of engagement protrusions provided on the attachment tabs (16).

8. Chopper according to claim 6 or 7, **characterised in that** the upper portion (1, 2) has in the region of each of the parts (14, 15) inserted therein one opening (10) each that is covered over by the corresponding part (14, 15).

## Revendications

1. Hachoir pour hacher des aliments, comprenant une partie supérieure (1, 2), un pilon (6) insérable dans cette dernière, lequel est muni d'une tête d'actionnement (8) et d'une lame (9) ainsi qu'une partie inférieure (11) reliée à la partie supérieure (1, 2) **caractérisé en ce que** dans la partie supérieure (1, 2) et/ou sur la face supérieure de la tête d'actionnement (8) sont utilisées des parties (14, 15, 17) réalisées dans un matériau qui est plus tendre que le matériau de la partie supérieure (1, 2) respectivement de la tête d'actionnement (8).

2. Hachoir selon la revendication 1, **caractérisé en ce que** le matériau des parties insérées (14, 15, 17) est en caoutchouc élastique de sorte qu'il peut être déformé élastiquement à la main.

3. Hachoir selon l'une des revendications précédentes, **caractérisé en ce que** sur la face supérieure de la tête d'actionnement (8) est insérée une partie (17) dans un matériau qui est plus tendre que celui de la tête d'actionnement (8) et **en ce que** cette partie (17) a la forme d'une calotte sphérique.

4. Hachoir selon la revendication 3, **caractérisé en ce que** sur le bord de la partie (17) en forme de calotte sphérique font saillie au moins deux langues de fixation (18), lesquelles sont logées dans des ouvertures correspondantes de la tête d'actionnement (8) et y sont maintenues au moyen de nez d'arrêt prévus sur les languettes de fixation.

5. Hachoir selon la revendication 3 ou 4, **caractérisé en ce qu'**entre la tête d'actionnement (8) et la partie (17) en forme de calotte sphérique, il existe une cavité (19) servant de coussin d'air.

6. Hachoir selon l'une des revendications précédentes, **caractérisé en ce que** dans la partie supérieure (1, 2) sont utilisées au moins deux parties (14, 15, 17) qui sont dans un matériau plus mou que le matériau de la partie supérieure (1, 2) et **en ce que** ces parties (14, 15) présentent une forme ovale.

7. Hachoir selon la revendication 6, **caractérisé en ce que** les parties (14, 15) insérées dans la partie supérieure (1, 2) présentent respectivement au moins deux languettes de fixation (16) qui sont logées dans des ouvertures correspondantes de la partie supérieure (1, 2), et y sont maintenues au moyen de nez d'arrêt prévus sur les languettes de fixation (16).

8. Hachoir selon la revendication 6 ou 7, **caractérisé en ce que** la partie supérieure (1, 2) présente dans la zone de chacune des parties (14, 15) insérées dedans respectivement une ouverture (10) qui est recouverte par la partie correspondante (14, 15).
